# DEMANDE DE BREVET EUROPEEN

(11) **EP 0 743 402 A1**
(43) Date de publication de la demande: **20.11.1996**
(21) Numéro de dépôt: 96105942.5
(22) Date de dépôt: 16.04.1996
(51) Int. Cl.: E03D 9/05

(54) **Lunette pour cuvette hygienique**

(30) Priorité: 19.04.1995 IT PD950073
(71) Demandeur: ELIO PANDIN, 35014 Fontaniva, Padova (IT)
(72) Inventeur: Pandin, Elio, 35014 Fontaniva, Padova (IT)
(74) Mandataire: Bettello, Luigi, Dott. Ing.

(57) **Abrégé**

Il s'agit d'une lunette du type qui équipe normalement les cuvettes hygiéniques à chasse d'eau. L'originalité de l'invention consiste dans le fait que dans l'épaisseur de la lunette (7) est réalisé un collecteur (13) qui communique, au niveau de ses surfaces inférieures, avec des lumières (10) et, à l'arrière, avec un conduit d'aspiration (12). Le conduit (12) étant relié à un dispositif d'aspiration, les odeurs produites dans la cuvette sont aspirées et expulsées à l'extérieur du local.

## Description

Il est connu que dans les locaux ou les personnes satisfont leurs besoins physiologiques, il se dégage des odeurs plus ou moins désagréables.

Normalement, le renouvellement de l'air est assuré par la ventilation naturelle plus ou moins énergique, ou même par une ventilation forcée obtenue par l'installation de ventilateurs électriques.

En dépit des dispositions adoptées, spécialement si le volume du local où se trouve le service est de dimensions réduites, toute l'atmosphère reste polluée pendant un temps plus ou moins long. C'est l'usager lui-même qui a déterminé la cause de la mauvaise odeur qui est le premier à en subir le désagrément.

Le but de la présente invention est d'éliminer la mauvaise odeur à proximité de la zone de production, avant qu'elle ne se répande dans l'atmosphère.

La lunette suivant l'invention est définie à la revendication 1.

En fait, l'invention consiste à configurer extérieurement la lunette comme les lunettes normales déjà en usage pour les cuvettes hygiéniques du type dit à chasse d'eau, mais en l'équipant d'un système d'aspiration. A cet effet cette lunette renferme dans son épaisseur un collecteur qui communique, au niveau de sa surface inférieure, avec des lumières d'aspiration et, à l'arrière, avec une bouche de sortie.

Du fait que cette bouche est reliée à un dispositif d'aspiration, les odeurs produites dans la cuvette sont aspirées et expulsées à l'extérieur du local.

Les modalités de raccordement de la lunette à la canalisation d'aspiration, la puissance de l'aspiration et la durée de cette dernière, sont choisies, selon des techniques connues, en fonction des exigences qui se présentent dans les différents cas.

L'invention qui, a posteriori, pourrait sembler intuitive et presque banale, est au contraire d'une énorme importance et peut révolutionner tout un complexe d'habitudes.

Les notables avantages qui en dérivent en éliminant à la source les mauvaises odeurs et en excluant leur diffusion dans le local environnant, soit parce qu'ils augmentent le confort, soit encore parce que l'hygiène en est favorisée, sont évidents.

Ce qui précède est exposé et décrit en détail en référence au dessin annexé. Sur ce dessin :
la figure 1 représente une cuvette hygiénique 1 complétée d'une lunette 2 et d'un abattant 3, selon un type normalement répandu. On a désigné par 5 la paroi d'où sort la canalisation 4 pour l'eau de la chasse.
La figure 2 est une vue de dessus correspondant à la figure 1, sur laquelle on a indiqué par 1 la cuvette, par 2 la lunette, par 3 l'abattant, par 5 la paroi, par 4 la canalisation pour l'eau de chasse et par 6 les attaches pour l'articulation de la lunette 2.
La figure 3 est une vue correspondant à la figure 1, sans l'abattant, et, dessinée en tracé interrompu, la configuration intérieure de la cuvette.
La figure 4 est une vue de dessus de la figure 3. L'absence de la lunette permet de voir le fond de la cuvette. On a désigné par 5 la paroi et par 4 la canalisation de l'eau de chasse.
La figure 5 montre un type de lunette selon l'invention, vu de dessus. On a désigné par 7 la lunette et par 8 sa partie arrière.
La figure 6 montre la lunette 7 de la figure 5 vue de côté. On a désigné par 9 les tampons pour l'appui sur la cuvette.
La figure 7 montre encore la lunette 7 de la figure 5, vue de dessous. On a désigné par 8 la partie arrière, par 9 les tampons d'appui et par 10 une série de lumières qui communiquent avec un collecteur 13 prévu à l'intérieur de la lunette (voir figure 16).
La figure 8 montre une cuvette hygiénique 1 complétée par la lunette 7 réalisée conformément à l'invention. On a désigné par 8 le prolongement de la lunette 7, par 3 l'abattant, par 5 la paroi d'où part le tuyau 4 pour l'eau de chasse, et par 12 le conduit d'aspiration qui rejoint le prolongement 8 de la lunette 7.
La figure 9 est une vue de dessus correspondant à la figure 8. On a désigné par 1 la cuvette, par 7 la lunette, par 3 l'abattant, par 8 le prolongement arrière de la lunette 7, par 12 le conduit d'aspiration inséré dans la paroi 5 qui rejoint le prolongement 8 (en s'y raccordant), et par 11 les attaches pour l'articulation de la lunette 7 et l'abattant 3.
La figure 10 est la représentation correspondant à la figure 8, sur laquelle l'abattant 3 est arraché et la cuvette 1 est délimitée intérieurement par une ligne en tracé interrompu.
La figure 11 est la représentation correspondant à la figure 9, sur laquelle l'abattant 3 est arraché pour permettre de voir l'intérieur de la cuvette ; pour désigner tous les autres éléments, on a adopté les références utilisées sur la figure 8 et sur la figure 9.
La figure 12 est la représentation en coupe de la lunette 7, selon un plan parallèle à son orientation, indiqué en XII-XII sur la figure 6.
La figure 13 est une représentation selon une coupe transversale de la lunette 7, indiquée en XIII-XIII sur la figure 5.
La figure 14 est une représentation selon une coupe longitudinale de la lunette 7, indiquée en XIV-XIV sur la figure 5. On a désigné par 8 le prolongement arrière de la lunette, par 13 la cavité intérieure qui fait office de collecteur, reliant les lumières 10 au conduit d'aspiration 12, et par 9 les tampons d'appui.
La figure 15 montre schématiquement comment se produit l'aspiration de la cuvette 1 par l'installation de la lunette 7 réalisée conformément à l'invention. Les filets fluides peuvent traverser les lumières 10 pratiquées dans le plan inférieur de la lunette 7, en arrivant au collecteur 13 qui les introduit dans le conduit d'aspiration 12. L'extrémité 8 de la lunette 7, qui constitue la bouche du collecteur 13, se raccorde de manière étanche à l'extrémité du conduit d'aspiration 12.
La figure 16 montre schématiquement selon la coupe XVI-XVI de la figure 15, le parcours des filets fluides provenant de la cuvette, à travers les lumières 10, le long du collecteur 13 existant à l'intérieur de la lunette 7, pour être aspirés par le conduit 12.
La figure 17 montre une variante possible de réalisation de la cuvette hygiénique qui prévoit un unique tuyau 4 de refoulement de l'eau et d'aspiration des odeurs.

Dans cette construction, on prévoit la possibilité de relier le tuyau 4 d'eau de chasse à un raccord 14 en forme de Y, relié d'un côté au tuyau d'aspiration 15 et de l'autre au réservoir d'eau 16, de sorte qu'on a un seul tuyau pour la chasse et pour l'aspiration.

L'importance et l'originalité de l'invention ressortent clairement de ce qui a été exposé ci-dessus. La réalisation de la lunette peut être différente de celle représentée schématiquement à titre d'exemple. C'est ainsi que les lumières inférieures peuvent être réalisées par des trous ; ou encore ces lumières peuvent être réalisées, non pas dans le plan inférieur, mais sur la bordure intérieure, ou encore elles peuvent être réalisées selon une autre construction équivalente quelconque. Par exemple, le raccordement de la lunette au conduit d'aspiration peut s'effectuer, en remplacement d'un joint étanche à raccordement, comme représenté jusqu'à présent, à l'aide d'un moyen continu, en intercalant un élément additif flexible à soufflet ou par un autre moyen équivalent quelconque.

L'entrée en fonction de l'aspiration, sa durée et sa cessation seront déterminées en adoptant des moyens connus comme, par exemple, des cellules photo-électriques, des capteurs et des temporisateurs électroniques ou autres.

## Revendications

1. Lunette pour cuvette hygiénique, notamment du type à chasse d'eau, caractérisée en ce qu'elle est munie d'un conduit collecteur (13) qui communique avec des lumières (10) qui débouchent vers l'intérieur de la cuvette et avec une bouche arrière qui est reliée à un conduit d'aspiration (12).

2. Lunette selon la revendication 1, caractérisée en ce que le conduit collecteur (13) est ménagé à l'intérieur de son épaisseur, tandis que les lumières (10) sont placées dans son plan inférieur et que la bouche pour le raccordement au conduit d'aspiration (12) est située à son extrémité arrière.

3. Lunette selon l'une quelconque des revendications 1 et 2, caractérisée en ce que le conduit d'aspiration se raccorde par un raccord en Y (14) au tuyau (4) pour la chasse d'eau, l'une des branches de ce raccord étant reliée au dispositif d'aspiration.
